# EUROPÄISCHE PATENTSCHRIFT

(11) **EP 3 176 879 B1**
(45) Veröffentlichungstag und Bekanntmachung des Hinweises auf die Patenterteilung: **07.08.2019**
(21) Anmeldenummer: 16200669.6
(22) Anmeldetag: 25.11.2016
(51) Int. Cl.: H01R 9/26, H01R 13/70

(54) **ELEKTRISCHE KLEMME**
ELECTRICAL TERMINAL
BORNE ÉLECTRIQUE

(30) Priorität: 03.12.2015 DE 102015121057
(43) Veröffentlichungstag der Anmeldung: 07.06.2017
(73) Patentinhaber: Phoenix Contact GmbH & Co. KG, 32825 Blomberg (DE)
(72) Erfinder: Berg, Peter, 33189 Schlangen (DE); Heil, Thorsten, 32108 Bad Salzuflen (DE)
(74) Vertreter: Gesthuysen Patent- und Rechtsanwälte

(56) Entgegenhaltungen:
- EP-A1- 1 130 684
- EP-A1- 3 054 532
- DE-C1- 3 629 796
- DE-T2- 69 709 533
- DE-U1- 29 723 167

## Beschreibung

Die Erfindung betrifft eine Trennklemme mit einem Klemmengehäuse, mit mindestens zwei elektrisch leitenden Kontaktelementen, mit mindestens zwei Leiteranschlusselementen zum Anschluss von elektrischen Leitern und mit mindestens einem im Klemmengehäuse bewegbar angeordneten Trennelement. In der ersten Position des Trennelements sind die beiden Kontaktelemente miteinander verbunden, während die Kontaktelemente in einer zweiten Position des Trennelements voneinander getrennt sind. Die einander zugeordneten Leiteranschlusselemente, die in Richtung der Längserstreckung der Trennklemme hintereinander angeordnet sind, sind in der zweiten Position des Trennelements voneinander getrennt.

Elektrische Klemmen sind seit Jahrzehnten bekannt und werden millionenfach bei der Verdrahtung elektrischer Anlagen und Geräte verwendet. Die Klemmen werden meist auf einer Tragschiene aufgerastet, welche ihrerseits häufig in einer Mehrzahl in einem Schaltschrank angeordnet sind. Aufgrund ihrer Anordnungen nebeneinander auf einer Tragschiene bzw. ihrer Anreihbarkeit werden die Klemmen meist als Reihenklemmen bezeichnet. Als Leiteranschlusselemente werden in Reihenklemmen häufig Schraubklemmen, Schneidanschlussklemmen oder Federklemmen, insbesondere Zugfederklemmen oder zunehmend auch Schenkelfederklemme verwendet.

Der Grundtyp der Reihenklemme ist die Verbindungsklemme, die mindestens zwei Leiteranschlusselemente aufweist, die über eine elektrisch leitende Stromschiene elektrisch leitend miteinander verbunden sind. Neben diesem Grundtyp, der häufig auch als Durchgangsklemme bezeichnet wird, gibt es eine Vielzahl von unterschiedlichen Reihenklemmentypen, die speziell an den jeweiligen Anwendungsfall angepasst sind. Darunter fallen unter anderem die sogenannten Trennklemmen, die mittels mechanischer Trennelemente einen Signalkreis bewusst unterbrechen, um beispielsweise eine Messung der Leitungen im Feld zu ermöglichen. Bei Messungen von ohmschen Wiederständen oder bei Isolationsmessungen könnten Mess- aber auch Steuer- und Regelungssignale die Messungen negativ beeinflussen.

Aus dem Stand der Technik sind Trennklemmen bekannt, bei denen der Signalkreis mittels eines sogenannten Trennmessers unterbrochen werden kann. Das Trennmesser kann dabei so im Klemmengehäuse verschwenkt werden, dass in der ersten Position des Trennmessers die beiden fest im Klemmengehäuse angeordneten Kontaktelemente über das Trennmesser miteinander verbunden sind, während die Kontaktelemente in einer zweiten Position des Trennelements nicht mehr elektrisch leitend miteinander verbunden sind.

Die DE 10 2008 014 176 A1 offenbart eine Reihenklemme, in deren Gehäuse ein schwenkbar gelagertes Trennmesser angeordnet ist. Zur Realisierung der Verschwenkbarkeit des Trennmessers innerhalb des Klemmengehäuses ist das Trennmesser in einem Isoliergehäuse angeordnet, bei dem an einer Seitenwand ein Drehzapfen angeformt ist, der in einer Öffnung in einer Seitenwand des Klemmengehäuses gelagert ist. Das Trennmesser kontaktiert dabei in einer ersten Position die einander zugewandten Enden der beiden Teilstücke der Stromschiene, während in einer zweiten, verschwenkten Position des Trennmessers die beiden Teilstücke der Stromschiene nicht mehr miteinander verbunden sind. Da die dem Trennmesser abgewandten Enden der Teilstücke der Stomschiene mit den Leiteranschlusselementen verbunden sind, sind in der zweiten Position des Trennmessers auch die Leiteranschlusselemente nicht mehr elektrisch miteinander verbunden.

Die EP 1 130 684 A1 zeigt einen Brücker für eine elektrische Etagenklemme. Die Etagenklemme weist zwei übereinanderliegende Stromschienen auf. Die beiden Stromschienen werden mittels eines Brückers 9 über an dem Brücker ausgebildete Federkontakte miteinander verbunden. Der Brücker wird dabei durch eine Öffnung in der Etagenklemme senkrecht zur Erstreckungsrichtung der Etagenklemme eingesteckt, wobei die Kontakte bzw. die Stromschienen in Längsrichtung des Brückers hintereinander angeordnet sind. Bei einem Ausführungsbeispiel der Etagenklemme ist vorgesehen, dass der Brücker lediglich in die Etagenklemme eingesteckt ist und nicht ohne Weiteres aus der Etagenklemme herausbewegt werden kann. Bei einer zweiten Ausgestaltung ist das Herausnehmen des Brückers vorgesehen.

Die DE 36 29 796 C1 offenbart eine elektrische Reihenklemmenanordnung. Bei der Reihenklemmenanordnung können sowohl Verbindungsschienen als auch Sammelschienen in der Reihenklemmenanordnung übereinander angeordnet sein.

Die DE 697 09 533 T2 offenbart eine Reihenklemme mit einem Gehäuse, wobei in dem Gehäuse Einführöffnungen vorgesehen sind. Innerhalb des Gehäuses sind einzelne elektrische Verbindungsleisten angeordnet. Die Verbindungsleisten sind an einem Ende nach oben gebogen, wodurch ein Fortsatz gebildet ist, der als Kontaktelement dient. Die Verbindungsleisten sind auf verschiedenen Ebenen innerhalb der Reihenklemme angeordnet. Um zwei Verbindungsleisten auf der selben Ebene elektrisch leitend miteinander zu verbinden, ist ein von außerhalb des Gehäuses betätigbares Leiterstück vorgesehen, welches innerhalb des Gehäuses durch Verschieben in eine Verbindungsposition gebracht werden kann. Das Leiterstück kann durch ein Betätigungsglied von einer ersten in eine zweite Position verbracht werden. Das Betätigungsglied ist dabei stets außerhalb des Gehäuses angeordnet.

Die EP 3 054 532 A1 offenbart eine Reihenklemme mit verschiedenen Brückenelementen. Die Brückenelemente sind in die Reihenklemme einsteckbar bzw. einschraubbar. Die Brückenelemente sind dafür ausgestaltet, eine Stromschiene in einer Ebene zu kontaktieren.

Die DE 297 23 167 U offenbart eine Trennklemme mit einem im Gehäuse schwenkbar angeordneten Trennelement. Das sichelförmige Trennelement ist an einem Gehäusedeckel angeordnet, wobei der Gehäusedeckel um eine Achse schwenkbar im Gehäuse gelagert ist.

Darüber hinaus sind aus der Praxis Reihenklemmen bekannt, die einen Trennschieber aufweisen, der in Richtung der Längserstreckung der Reihenklemme verschiebbar im Klemmengehäuse angeordnet ist. Auch diese Reihenklemmen weisen eine aus zwei Teilstücken bestehenden Stromschiene auf, deren einander abgewandten Enden jeweils mit einem Leiteranschlusselement verbunden ist. In einer ersten Position des Trennschiebers sind die in Längsrichtung einander gegenüberliegend angeordneten zweiten Enden der Teilstücke elektrisch leitend über den Schieber miteinander verbunden, während der Schieber in einer zweiten Position nur mit einem Teilstück verbunden ist, so dass die beiden Teilstücke der Stromschiene nicht elektrisch leitend miteinander verbunden sind. Bei diesen Reihenklemmen, die eine in Richtung der Längserstreckung der Reihenklemme verschiebbar angeordneten Trennschieber aufweisen, muss der Abstand zwischen den beiden Teilstücken der Stromschiene entsprechend groß gewählt werden, um eine sichere Signaltrennung zu gewährleisten. Dies führt dazu, dass der für den Trennmechanismus benötigte Bauraum in Richtung der Längserstreckung der Reihenklemme relativ groß ist.

Bei modernen elektronischen Anlagen spielt der Platzbedarf eine immer größere Rolle. Die Verringerung der Baugröße von einzelnen Bauteilen, die gleichzeitig eine hohe Funktionalität aufweisen sollen, ist daher zunehmend eine wichtige Anforderung. Die Möglichkeit, die Abmessungen bei Trennklemmen zu verringern ist jedoch dadurch beschränkt, dass diese eine hohe Spannungsfestigkeit aufweisen müssen. Darüber hinaus muss auch eine ausreichend große Luft- und Kriechstrecke gewährleistet werden, damit die Signaltrennung sicher realisiert werden kann. Bei den zuvor genannten bekannten Trennklemmen wird aufgrund des Verschwenkens bzw. Verschiebens des Trennmesser ein relativ großer Bauraum benötigt, um sicherzustellen, dass das Trennmesser in der zweiten Position einen ausreichenden Abstand zu den Kontaktelementen, d. h. den Enden der Stromschienenteilstücke aufweist.

Der vorliegenden Erfindung liegt daher die Aufgabe zugrunde, eine eingangs beschriebene Trennklemme zur Verfügung zu stellen, bei der der Platzbedarf für die Trennstelle zwischen den Kontaktelementen und dem Trennelement verringert ist, wobei die Betätigung des Trennelements dennoch sicher und benutzerfreundlich möglich sein soll.

Diese Aufgabe ist erfindungsgemäß bei einer Trennklemme mit den Merkmalen des Patentanspruch 1 gelöst. Bei der eingangs beschriebenen Trennklemme ist dazu vorgesehen, dass die Kontaktelemente in Richtung der Längsachse des Trennelements hintereinander angeordnet sind und dass das Trennelement in Richtung seiner Längsachse bewegbar im Klemmengehäuse angeordnet ist. Die Bewegungsrichtung des Trennelements ist dabei von der Richtung der Längserstreckung der Klemme verschieden. Die erfindungsgemäße, gradlinige, translatorische Bewegung des Trennelements, die jedoch nicht mit der Richtung der Längserstreckung der Klemme übereinstimmt, führt dazu, dass die Trennklemme kleiner ausgestaltet werden kann, da der Bauraum, der für die Bewegung des Trennelements aus der ersten Position in die zweite Position benötigt wird, geringer ist, als dies beispielsweise bei einem Verschwenken des Trennelements der Fall ist.

Vorzugsweise ist die Bewegungsrichtung des Trennelements nahezu senkrecht zur Längserstreckung der Klemme. Dann sind auch die Kontaktelemente nahezu senkrecht zur Längserstreckung der Klemme und nicht - wie im Stand der Technik üblich - in Richtung der Längserstreckung der Klemme hintereinander angeordnet. Ist die Trennklemme so ausgerichtet, dass die Längserstreckung der Klemme horizontal verläuft, so bedeutet dies, dass das Trennelement vorzugsweise in etwas senkrecht bewegbar im Klemmengehäuse angeordnet ist, wobei auch die Kontaktelemente in etwas senkrecht übereinander angeordnet sind, während die Leiteranschlusselemente in Richtung der Längserstreckung der Klemme hintereinander angeordnet sind.

Je steiler das Trennelement im Klemmengehäuse angeordnet ist, desto geringer kann die Längserstreckung des Klemmengehäuses ausfallen. Auch wenn die Bewegungsrichtung des Trennelements und damit auch die Anordnung der Kontaktelemente vorzugsweise nahezu senkrecht zur Längserstreckung der Klemme verläuft, so ist diese nicht zwingend erforderlich. Damit der benötigte Platzbedarf für die Trennstelle zwischen den beiden Kontaktelementen möglichst klein ist, sollte die Bewegungsrichtung des Trennelements jedoch vorzugsweise einen Winkel von mindestens 45°, insbesondere von mindestens 75° oder mehr zur Längserstreckung der Klemme aufweisen.

Erfindungsgemäß ist vorgesehen, dass im Klemmengehäuse eine Öffnung zur Aufnahme des Trennelements ausgebildet ist, wobei das Trennelement in der ersten Position innerhalb der Öffnung angeordnet ist. In der zweiten Position tritt das Trennelement teilweise an der Oberseite des Klemmengehäuses aus der Öffnung heraus, so dass das Trennelement die Funktion eines optischen Indikators aufweist. Auf diese Weise kann ein Monteur vor Ort einfach erkennen, ob der Signalkreis geöffnet oder geschlossen ist. Das Trennelement weist dabei vorzugsweise eine Farbe auf, die von der Farbe des Klemmengehäuses verschieden ist, so dass die Visualisierung des optischen Indikators vereinfacht wird. In der ersten Position des Trennelements ist dieses vorzugsweise so weit im Klemmengehäuse bzw. in der Öffnung angeordnet, dass das Trennelement mit seinem oberen Ende mit der Oberseite des Klemmengehäuses abschließt.

Gemäß einer bevorzugten Ausgestaltung der erfindungsgemäßen Klemme ist vorgesehen, dass an dem Trennelement ein Anschlag und im Klemmengehäuse ein korrespondierender Gegenanschlag, beispielsweise eine Stufe oder Kante vorgesehen sind. Ein ungewolltes, vollständiges Herausbewegen des Trennelements aus dem Klemmengehäuse wird dadurch verhindert. Der Anschlag kann dabei beispielsweise als Rastnase mit einem korrespondierenden Vorsprung im Klemmengehäuse ausgebildet sein. Denkbar ist auch ein lokale Vergrößerung des Außendurchmessers des Trennelements, so dass der Außendurchmesser des Trennelements an einer Stelle größer ist, als die Öffnung im Klemmengehäuse, wodurch ein Herausbewegen des Trennelements aus dem Klemmengehäuse verhindert wird. Auch für die erste Position kann eine haptische oder akustische Markierung am Trennelements bzw. im Gehäuse ausgebildet sein, so dass der Monteur beim Verbringen des Trennelements von der zweiten in die erste Position genau mitbekommt, wenn sich das Trennelement in der ersten Position befindet. Die Markierung kann beispielsweise durch eine Verrastung realisiert sein.

Im einzelnen gibt es verschiedene Möglichkeiten, wie das Trennelement konkret ausgebildet ist. Gemäß einer vorteilhaften Ausgestaltung der Erfindung ist vorgesehen, dass das Trennelement als Schraubelement ausgebildet ist. Das Schraubelement weist dabei einen ersten Abschnitt und einen schraubenförmigen zweiten Abschnitt mit einem Außengewinde auf. In der Öffnung im Klemmengehäuse ist dabei ein zum Außengewinde korrespondierendes Innengewinde ausgebildet. Durch die Ausgestaltung des Trennelements als Schraubelement wird die translatorische Bewegung des Trennelements durch eine Drehbetätigung des Schraubelements induziert. Auf diese Weise kann das Schraubelement mit einem geeigneten Werkzeug direkt an der Oberseite des Klemmengehäuses von der ersten Position in die zweite Position verbracht werden und umgekehrt. Auch wenn sich das Trennelement in der ersten Position vollständig im Klemmengehäuse befindet, kann das Trennelement mit Hilfe eines Schraubendrehers aus dem Klemmengehäuse geschraubt und in die zweite Position verbracht werden. Somit ist es nicht erforderlich, dass das Trennelement in der ersten Position aus dem Klemmengehäuse herausragt, wodurch die Gefahr, dass Gegenstände, beispielsweise Leitungen, an dem Trennelement hängen bleiben, vermieden wird.

Bei einer weiteren bevorzugten Ausgestaltung der Erfindung ist vorgesehen, dass der erste Abschnitt des Trennelements aus einem elektrisch leitfähigen Material besteht und die Kontaktelemente in der ersten Position elektrisch leitend miteinander verbindet. Der zweite, als Schraubelement ausgestaltete, Abschnitt kann aus einem isolierenden Material bestehen, beispielsweise einem Kunststoff. Dadurch wird auch die Fertigung des Trennelements vereinfacht, da dieses durch Spritzgießen oder einem ähnlichen Verfahren hergestellt werden kann. In der zweiten Position des Trennelements kann der erste Abschnitt des Schraubelements noch ein Kontaktelement kontaktieren, solange das andere Kontaktelement dann nicht mehr vom leitenden ersten Abschnitt des Schraubelements kontaktiert wird, so dass die beiden Kontaktelemente nicht mehr über das Trennelement elektrisch leitend miteinander verbunden sind.

Bei einer erfindungsgemäßen Klemme mit einem als Schraubelement ausgebildeten Trennelement ist weiter vorteilhaft vorgesehen, dass das Außengewinde des zweiten schraubenförmigen Abschnitts und das korrespondierende Innengewinde der Öffnung jeweils als Grobgewinde ausgebildet sind. Hierdurch ist es möglich, dass das Trennelement mit geringem Aufwand, vorzugsweise mit maximal zwei Umdrehungen des Schraubelements, aus der ersten Position in die zweite Position - und umgekehrt - verbracht werden kann. Besonders bevorzugt sind die beiden Gewinde so grob ausgebildet, dass eine halbe Umdrehung ausreichend ist. Auf diese Weise kann durch eine minimale Schraub- bzw. Drehbewegung des Schraubelements der erforderliche Vorschub des Trennelements realisiert werden. Anders als bei herkömmlichen Schrauben dient das Schraubelement nicht zur Befestigung eines weiteren Bauteils, sondern zur Bewegung des Trennelements, so dass ein feineres Gewinde nicht notwendig ist.

Die elektrisch leitende Verbindung zwischen dem Trennelement und den Kontaktelementen kann vorzugsweise dadurch einfach realisiert werden, dass der erste Abschnitt des Schraubelements stiftförmig ausgestaltet ist und die Kontaktelemente als Kontakttulpen ausgebildet sind. Diese einfache Bauweise ermöglicht es, dass der stiftförmige, elektrisch leitende Abschnitt des Trennelements durch den Vorschub der Drehbewegung des Schraubelements in die Kontakttulpen eingeführt werden kann. Die Anordnung des Trennelements zu den Kontaktelementen kann dabei so ausgeführt sein, dass eine erste, obere Kontakttulpe in der zweiten Position bereits durch den ersten Abschnitt des Schraubelements kontaktiert ist. Die erste Kontakttulpe dient dann zusätzlich als Führung des Schraubelements, so dass die Verbindung zwischen den Kontakttulpen und dem stiftförmigen, elektrisch leitfähigen ersten Abschnitt des Schraubelements beim Verbringen in die zweite Position einfacher realisiert werden kann. Ein weiterer Vorteil eines stiftförmigen ersten Abschnitts besteht darin, dass der erste Abschnitt des Schraubelements, aufgrund der symmetrischen, zylindrischen Form eines Stifts, fest mit dem zweiten Abschnitt des Schraubelements verbunden sein kann. Der stiftförmige Abschnitt rotiert dann mit der Drehbewegung des Schraubelements beim Verbringen in die zweite Position.

Denkbar ist auch, dass der erste Abschnitt des Schraubelements beispielsweise die Form eines Schwertes oder eine ähnliche winkelförmige Form aufweist. Bei einer flachen Schwertform kann der erst Abschnitt des Schraubelements drehbar am schraubenförmigen zweiten Abschnitt des Schraubelements befestigt sein. Ist der schwertförmige, erste Abschnitt des Schraubelements bereits in die erste Kontakttulpe eingesteckt und durch sie geführt, verbleibt der erste Abschnitt beim Verbringen in die zweite Position in dieser Ausrichtung. Die Drehbewegung des Schraubelements bewirkt dann nur einen Vorschub des Trennelements, bis das Trennelement in die zweite Position verbracht ist, in der der erste Abschnitt des Schraubelements auch die zweite Kontakttulpe kontaktiert.

Bei einer Variante einer erfindungsgemäßen Klemme mit einem als Schraubelement ausgebildeten Trennelement ist vorgesehen, dass der erste Abschnitt des Schraubelements aus einem elektrisch isolierenden Material besteht. Der erste Abschnitt ist dabei schaufelförmig oder winkelförmig ausgebildet. Außerdem ist ein Federelement vorgesehen, über das die Kontaktelemente in der ersten Position des Schraubelements elektrisch leitend miteinander verbunden sind. In der zweiten Position des Schraubelements ist der erste, isolierende Abschnitt des Schraubelements dagegen zwischen mindestens einem der Kontaktelemente und dem Federelement angeordnet. Bei dieser Ausgestaltung wird die elektrische Verbindung zwischen den Kontaktelementen somit dadurch unterbrochen, dass der isolierende Abschnitt des Schraubelements in der zweiten Position zwischen mindestens ein Kontaktelement und das Federelement verbracht wird, wozu das Federelement ausgelenkt wird. Dabei kann ein Kontaktelement auch dauerhaft mit dem Federelement verbunden sein. Die Kontaktelemente selbst sind beispielsweise als Kontaktflächen auf einer Leiterplatte angeordnet und über das Federelement elektrisch leitend miteinander verbunden, solange sich das Trennelement in der ersten Position befindet. Beim Verbringen des Trennelements aus der ersten Position in die zweite Position schiebt sich dann der isolierende, schaufelförmige erste Abschnitt des Trennelements zwischen die Leiterplatte und mindestens einen Teil des Federelements.

Gemäß einer alternativen Ausgestaltung der Erfindung ist das Trennelement als Steckelement ausgestaltet ist. Das Trennelement wird in diesem Fall nicht durch die Drehbewegung eines Schraubelements von der ersten in die zweite Position verbracht, sondern durch die geradlinige Bewegung des Steckelements. Auch bei der Realisierung des Trennelements als Steckelement gibt es verschiedene Möglichkeiten, wie das Trennelement konkret ausgebildet sein kann.

So ist bei einer Ausgestaltung der Erfindung vorgesehen, dass das Steckelement aus einem isolierenden Material besteht. Die Kontaktelemente sind in der ersten Position des Steckelements durch ein Federelement elektrisch leitend miteinander verbunden. Diese Verbindung ist in der zweiten Position des Steckelements getrennt, wozu zumindest ein Teil des Steckelements in der zweiten Position zwischen mindestens einem Kontaktelement und dem Federelement angeordnet ist. Die Kontaktelemente können beispielsweise als Kontaktflächen auf einer Leiterplatte angeordnet und über das Federelement miteinander verbunden sein, solange sich das Trennelement in der ersten Position befindet. In der zweiten Position ist das Trennelement zwischen der Leiterplatte und dem Federelement angeordnet, so dass die Kontaktelemente nicht mehr über das Federelement miteinander verbunden sind.

Gemäß einer anderen Ausgestaltung der Erfindung ist vorgesehen, dass das als Steckelement ausgebildete Trennelement einen isolierenden, ersten Abschnitt und einen elektrisch leitfähigen, zweiten Abschnitt aufweist. In der ersten Position des Steckelements verbindet der elektrisch leitfähige Abschnitt die beiden Kontaktelemente miteinander, während die Verbindung in der zweiten Position des Steckelements getrennt ist. Der elektrisch leitfähige Abschnitt kann dabei unterschiedlich ausgestaltet sein. Wichtig ist, dass er mindestens zwei Berührungspunkte für die beiden Kontaktelemente aufweist. Ein Verschieben des Steckelements in die zweite Position führt dann dazu, dass mindestens ein Kontaktelement nicht mehr von dem leitfähigen Abschnitt bzw. einem Berührungspunkt kontaktiert wird, so dass die beiden Kontaktelemente nicht mehr über den leitfähigen Abschnitt miteinander verbunden sind.

Gemäß einer weiteren vorteilhaften Ausgestaltung der Erfindung ist vorgesehen, dass bei einem als Steckelement ausgebildeten Trennelement zwischen dem Steckelement und dem Klemmengehäuse in der ersten Position eine lösbarer Rastverbindung ausgebildet ist. Die Rastverbindung kann derart ausgestaltet sein, dass das Trennelement zum Verbringen aus der ersten Position in die zweite Position zunächst entgegen der Bewegungsrichtung von der ersten in die zweite Position bewegt werden muss, damit die Rastverbindung gelöst wird. Im Anschluss kann das Trennelement in die zweite Position bewegt werden.

Vorzugsweise kann dabei ein Federelement vorgesehen sein, durch das das Trennelement derart mit einer Kraft beaufschlagt wird, dass das Trennelement nach Lösen der Rastverbindung automatisch in die zweite Position bewegt wird. Zunächst wird das Trennelement entgegen der Federkraft bewegt, um die Rastverbindung zu lösen, danach wird das Trennelement dann durch die Federkraft aus der ersten Position in die zweite Position gedrückt. Die Betätigung ist dabei vergleichbar mit der Betätigung eines Kugelschreibers.

Wie zuvor im einzelnen dargelegt, gibt es verschiedene Möglichkeiten, die erfindungsgemäße Trennklemme auszugestalten und weiterzubilden. Dazu wird verwiesen auf die dem Patentanspruch 1 nachgeordneten Patentansprüche und auf die nachfolgende Beschreibung von Ausführungsbeispielen in Verbindung mit der Zeichnung. In der Zeichnung zeigen
- Fig. 1: ein Ausführungsbeispiel einer erfindungsgemäßen Trennklemme mit einem als Schraubelement ausgebildeten Trennelement,
- Fig. 2a: eine vergrößerte Darstellung des Trennelements gemäß Fig. 1, im die Kontaktelemente kontaktierenden Zustand,
- Fig. 2b: das Trennelement gemäß Fig. 2a, im die Kontaktelemente nicht kontaktierenden Zustand,
- Fig. 3a: einen Ausschnitt einer Trennklemme mit einem Trennelement und zwei Kontaktelementen, im verbundenen Zustand,
- Fig. 3b: der Ausschnitt einer Trennklemme mit einem Trennelement und zwei Kontaktelementen gemäß Fig. 3a, in Seitenansicht,
- Fig. 3c: der Ausschnitt einer Trennklemme mit einem Trennelement und zwei Kontaktelementen gemäß Fig. 3a, in getrenntem Zustand,
- Fig. 4a: ein Ausführungsbeispiel eines als Steckelement ausgebildeten Trennelements, im die Kontaktelemente kontaktierenden Zustand,
- Fig. 4b: das Trennelement gemäß Fig. 4a, in Seitenansicht,
- Fig. 4c: das Trennelement gemäß Fig. 4a, im die Kontaktelemente nicht kontaktierenden Zustand,
- Fig. 5a: ein zweites Ausführungsbeispiel eines als Steckelement ausgebildeten Trennelements, im die Kontaktelemente kontaktierenden Zustand,
- Fig. 5b: das Trennelement gemäß Fig. 5a, im die Kontaktelemente nicht kontaktierenden Zustand,
- Fig. 5c: das Trennelement gemäß Fig. 5b, in Seitenansicht,
- Fig. 6a: ein weiteres Ausführungsbeispiel eines als Steckelement ausgebildeten Trennelements, im die Kontaktelemente kontaktierenden Zustand,
- Fig. 6b: das Trennelement gemäß Fig. 6a, im die Kontaktelemente nicht kontaktierenden Zustand und
- Fig. 6c: das Trennelement gemäß Fig. 6b, in Seitenansicht.

Fig. 1 zeigt eine Trennklemme 1 mit einem Klemmengehäuse 2. Innerhalb des Klemmengehäuses 2 sind mehrere Kontaktelemente 3, 4 angeordnet, die jeweils paarweise einander zugeordnet sind, wobei zwischen zwei einander zugeordneten Kontaktelementen 3, 4 jeweils eine Trennstelle ausgebildet ist. Die Trennklemme 1 weist auf beiden Seiten jeweils drei Leiteranschlusselemente 5 zum Anschließen von elektrischen Leitern auf. Um zwei zugeordnete Kontaktelemente 3, 4 miteinander zu verbinden, ist ein Trennelement 6 vorgesehen, wobei bei der in Fig. 1 dargestellten Trennklemmeklemme 1 zwei Trennstellen und somit auch zwei Trennelemente 6 vorgesehen sind.

Bei der in Fig. 1 gezeigten Trennklemme 1 befindet sich ein Trennelement 6 in der ersten Position, in der es vollständig in das Klemmengehäuse 2 eingeschraubt ist, und ein Trennelement 6 in der zweiten Position, in der es aus der Öffnung 7 an der Oberseite 8 des Klemmengehäuses 2 teilweise herausragt. Befindest sich das Trennelement 6 in der zweiten Position, so sind die beiden Kontaktelemente 3, 4 nicht miteinander verbunden. Ein über zwei Leiter an den entsprechenden Leiteranschlusselementen 5 angeschlossener Strom- oder Signalkreis ist dann unterbrochen. Da das obere Ende des Trennelements 6 dabei aus dem Klemmengehäuse 2 hinausragt, kann ein Monteur einfach erkennen, ob ein angeschlossener Strom- oder Signalkreis unterbrochen ist oder nicht.

Wie aus Fig. 1 ersichtlich ist, ist die Bewegungsrichtung B des Trennelements 6 senkrecht zur Längserstreckung E der Trennklemme 1. Entsprechend sind auch die Kontaktelemente 3, 4 senkrecht zur Längserstreckung E der Trennklemme 1 übereinander und nicht - wie im Stand der Technik üblich - in Richtung der Längserstreckung E der Trennklemme 1 hintereinander angeordnet. Die einander zugeordneten Leiteranschlusselemente 5 sind dagegen in Richtung der Längserstreckung E der Trennklemme 1 hintereinander - an der linken bzw. der rechten Stirnseite des Klemmengehäuses 2 - angeordnet.

Durch diese Anordnung und Ausgestaltung der Kontaktelemente 3, 4 sowie des Trennelements 6 wird für die Bewegung des Trennelements 6 aus der ersten Position in die zweite Position nur ein sehr geringer Bauraum benötigt, so dass die Trennklemme 1 kompakt ausgebildet werden kann bzw. bei unveränderter Größe der Trennklemme 1 mehr Platz für andere Bauelemente innerhalb der Trennklemme 1 zur Verfügung steht. Eine Ausnehmung 9, die beispielsweise der Aufnahme eines Überspannungsschutzelements dient, kann so - bei ansonsten gleichen Abmessungen der Trennklemme 1 - deutlich größer ausgebildet sein.

Damit das Trennelement 6 nicht ungewollt vollständig aus dem Klemmengehäuse 2 herausgeschraubt werden kann, ist am Trennelement 6 ein Anschlag und im Klemmengehäuse 2 ein korrespondierender Gegenanschlag vorgesehen, so dass das Trennelement 6 nur bis zu einer maximalen Höhe aus dem Klemmengehäuse 2 herausgeschraubt werden kann.

Fig. 2a zeigt eine Trennstelle, die von einem als Schraubelement 10 ausgebildeten Trennelement 6 und zwei Kontaktelementen 3, 4 gebildet wird. Das Schraubelement 10 weist einen elektrisch leitfähigen ersten Abschnitt 11 und einen schraubenförmigen zweiten Abschnitt 12 auf. An dem schraubenförmigen zweiten Abschnitt 12 ist ein als Grobgewinde ausgebildetes Außengewinde 13 vorgesehen, so dass ein bis zwei Umdrehungen des Schraubelements 10 ausreichend sind, damit die Verbindung zwischen den in Richtung der Längsachse L des Schraubelements 10 hintereinander angeordneten Kontaktelementen 3, 4 getrennt bzw. hergestellt wird. Der leitfähige erste Abschnitt 11 ist dabei als eine Art Stift 15 ausgebildet, wobei die Kontaktelemente 3, 4 als Kontakttulpen 16 ausgestaltet sind. Dadurch kann der stiftförmige erste Abschnitt 11 zunächst in das erste, obere Kontaktelement 3 eingreifen. Beim Einschrauben des Schraubelements 10 in Richtung der Längsachse L des Trennelements 6, die parallel zur Bewegungsrichtung B verläuft, wird der Stift 15 durch das Kontaktelement 3 geführt, so dass der stiftförmige erste Abschnitt 11 passgenau in das zweite Kontaktelement 4 eingreifen kann.

Fig. 2b zeigt das Schraubelement 10 gemäß Fig. 2a bei getrennter Verbindung. Der stiftförmige erste Abschnitt 11 greift nicht mehr in die Kontaktelemente 3, 4 ein, die dann nicht elektrisch leitend miteinander verbunden sind.

Der schraubenförmige zweite Abschnitt 12 des Schraubelements 10 schaut in dieser zweiten Position an der Oberseite 8 aus dem Klemmengehäuse 2 heraus, wie dies bei dem rechten Trennelement 6 in Fig. 1 erkennbar ist. Dadurch ist optisch einfach erkennbar, dass die elektrische Verbindung zwischen den beiden Kontaktelemente 3, 4 und damit auch zwischen den zugeordneten Leiteranschlusselementen 5 der Trennklemme 1 unterbrochen ist.

Fig. 3 zeigt einen Ausschnitt einer Trennklemme 1 mit einer Trennstelle, die ebenfalls von einem als Schraubelement 10 ausgebildeten Trennelement 6 und zwei Kontaktelementen 3, 4 gebildet wird. Die Fig. 3a und 3b zeigen dabei die Trennstelle im geschlossenen Zustand, in dem die beiden Kontaktelemente 3, 4 über das Trennelement 6 elektrisch leitend miteinander verbunden sind, während in Fig. 3c die Trennstelle im geöffneten Zustand dargestellt ist.

Das Schraubelement 10 weist - ähnlich wie das in Fig. 2 dargestellt Schraubelement 10 - einen schraubenförmigen zweiten Abschnitt 12 mit einem Außengewinde 13 auf. Der leitfähige erste Abschnitt 11 ist jedoch nicht stiftförmig - wie bei dem Schraubelement gemäß Fig. 2 - sondern vielmehr schwertförmig ausgestaltet. Der flache schwertförmige erste Abschnitt 11 greift dabei im geschlossenen Zustand der Trennstelle in die Kontaktelemente 3, 4 ein, die ebenfalls als Kontakttulpen 16 ausgebildet sind, so dass die Kontaktelemente 3, 4 über den ersten Abschnitt 11 des Trennelements 6 elektrisch leitend miteinander verbunden sind.

In Fig. 3b ist die Ausgestaltung des schwertförmigen ersten Abschnitts 11 in der Seitenansicht zu erkennen. Der schwertförmige erste Abschnitt 11 ist drehbar am schraubenförmigen zweiten Abschnitt 12 befestigt, so dass eine Drehung des schraubenförmigen zweiten Abschnitts 12 nicht zu einer Drehung des ersten schwertförmigen Abschnitts 11 führt. Vielmehr drehen die beiden Abschnitte 11, 12 beim Verbringen des Trennelements 6 von der ersten Position in die zweite Position gegeneinander bzw. der flache, schwertförmige erste Abschnitt 11 wird durch die obere Kontakttulpe 16 in seiner Position gehalten, während der schraubenförmige zweite Abschnitt 12 eine Drehbewegung ausführt.

Fig. 3c zeigt die Trennstelle im geöffneten Zustand, in dem der erste Abschnitt 11 des Trennelements nur mit dem ersten, oberen Kontaktelement 3 verbunden ist. Ein Strom- oder Signalkreis, dessen Leiter an die mit den beiden Kontaktelementen 3, 4 verbundenen Leiteranschlusselemente 5 angeschlossen sind, ist dann unterbrochen. Der flache schwertförmig ausgestaltete erste Abschnitt 11 des Schraubelements 10 ist auch im geöffneten Zustand der Trennstelle im ersten Kontaktelement 3 angeordnet, so dass der Abschnitt 11 beim Verbringen des Trennelements 6 in die zweite Position durch die obere Kontakttulpe 16 geführt wird und in seiner Ausrichtung verbleibt.

Fig. 4 zeigt eine Trennstelle, die ebenfalls von einem als Schraubelement 10 ausgebildeten Trennelement 6 und zwei Kontaktelementen 3, 4 gebildet wird. Die Fig. 4a und 4b zeigen dabei die Trennstelle im geschlossenen Zustand, in dem die beiden Kontaktelemente 3, 4 über das Trennelement 6 elektrisch leitend miteinander verbunden sind, während in Fig. 4c die Trennstelle im geöffneten Zustand dargestellt ist.

Im Unterschied zu den beiden vorherigen Ausführungsbeispielen gemäß den Fig. 2 und 3 ist der erste Abschnitt 11 bei diesem Ausführungsbeispiel nicht elektrisch leitfähig, sondern isolierend ausgebildet. Dabei weist der isolierende erste Abschnitt 11 eine Schaufelform auf, die auch als längliche Rinnenform bezeichnet werden kann. Im geschlossenen Zustand der Trennstelle gemäß Fig. 4a und Fig. 4b sind die Kontaktelemente 3, 4 durch ein leitfähiges Federelement 17 elektrisch leitend miteinander verbunden. Das Federelement 17 ist mit dem zweiten, unteren Kontaktelement 4 fest verbunden, so dass zwischen dem zweiten Kontaktelement 4 und dem Federelement 17 dauerhaft eine elektrisch leitende Verbindung gegeben ist. Im geschlossenen Zustand der Trennstelle, d. h. wenn sich das Schraubelement 10 in der ersten Position gemäß Fig. 4a und Fig. 4b befindet, wird der obere Abschnitt des Federelements 17 durch die Federkraft des Federelements 17 gegen das erste, obere Kontaktelement 3 gedrückt. Der schaufelförmige, erste Abschnitts 11 des Trennelements 6 ist dann nicht zwischen dem Kontaktelement 3 und dem Federelement 17 sondern auf der den Kontaktelementen 3, 4 abgewandten Seite des Federelements 17 angeordnet. Der Abschnitt 11 des Trennelements 6 ist dabei wie eine Abdeckung über dem Federelement 17 angeordnet, wodurch das Federelement 17 und die Kontaktelemente 3, 4 von dem isolierenden ersten Abschnitt 11 geschützt werden.

Befindet sich das Schraubelement 10 gemäß Fig. 4c in der zweiten Position, so ist die elektrische Verbindung zwischen den beiden Kontaktelementen 3, 4 über das Federelement 17 durch den isolierenden ersten Abschnitt 11 des Schraubelements 10 unterbrochen. Bei einer Drehung des Schraubelements 10 dreht sich auch der mit dem schraubenförmigen zweiten Abschnitt 12 fest verbundene schaufelförmige, erste Abschnitt 11. Der erste Abschnitt 11 greift dabei derart am Federelement 17 an, dass der obere Teil des Federelements 17, der nicht fest mit dem Kontaktelement 4 verbunden ist, vom ersten Kontaktelement 3 wegbewegt wird. Der obere Teil des Federelements 17 wird entgegen der Federkraft ausgelenkt, wobei sich der schaufelförmige, erste Abschnitt 11 des Schraubelements 10 zwischen das erste Kontaktelement 3 und das Federelement 17 schiebt. Da der erste Abschnitt 11 des Schraubelements 10 aus einem isolierenden Material besteht, wird dadurch die elektrisch leitende Verbindung zwischen den beiden Kontaktelementen 3, 4 unterbrochen.

Wird das Schraubelement 10 von der zweiten Position in die erste Position zurückverbracht, so wird der schaufelförmige erste Abschnitt 11 gleichzeitig verdreht und in Richtung der Längsachse L des Trennelements 6 nach unten verschoben, so dass der schaufelförmige Abschnitt 11 nicht mehr zwischen dem Federelement 17 und dem ersten Kontaktelement 3 angeordnet ist. Aufgrund der Federkraft des Federelements 17 federt das Federelement 17 in seine ursprüngliche Position zurück, in der der obere Teil des Federelements 17 das Kontaktelement 3 kontaktiert, so dass die beiden Kontaktelemente 3, 4 wieder über das Federelement 17 elektrisch leitend miteinander verbunden sind.

Fig. 5 zeigt eine Trennstelle mit einem Trennelement 6 und zwei Kontaktelementen 3, 4, wobei das Trennelement 6 bei diesem Ausführungsbeispiel nicht als Schraubelement 10 sondern als Steckelement 18 ausgebildet ist. Die Fig. 5a zeigt dabei die Trennstelle im geschlossenen Zustand, in dem die beiden Kontaktelemente 3, 4 über ein Federelement 19 elektrisch leitend miteinander verbunden sind, während in Fig. 5b und 5c die Trennstelle im geöffneten Zustand dargestellt ist.

Da das Trennelement 6 als Steckelement 18 ausgebildet ist, wird das Trennelement 6 nicht durch eine Drehbewegung, sondern durch eine einfache lineare Bewegung von der ersten Position in die zweite Position verbracht, wobei die Bewegungsrichtung B parallel zur Richtung der Längsachse L des Trennelements 6 verläuft. Das Steckelement 18 besteht aus einem isolierenden Material, insbesondere einem Kunststoff.

Ähnlich wie bei dem Ausführungsbeispiel gemäß Fig. 4 werden auch bei dem Ausführungsbeispiel gemäß Fig. 5 die beiden Kontaktelemente 3, 4 durch ein leitfähiges Federelement 19 elektrisch leitend miteinander verbunden, wenn sich das Steckelement 18 in der in Fig. 5a dargestellten ersten, unteren Position befindet. Das Federelement 19 ist dabei mit seinem unteren Teil 20 fest mit dem zweiten Kontaktelement 4 verbunden, während der obere Teil 21 des Federelements 19 durch die Federkraft des Federelements 19 gegen das erste, obere Kontaktelement 3 gedrückt wird. Das Steckelement 18 weist hierzu eine Ausnehmung 22 auf, durch die der obere Teil 21 des Federelements 19, der als Federarm ausgebildet ist, hindurchragt und dadurch das Kontaktelement 3 kontaktiert

Fig. 5b zeigt das Steckelement 18 in der zweiten Position, in der die elektrische Verbindung zwischen den beiden Kontaktelementen 3, 4 unterbrochen ist, d. h. die Trennstelle sich im geöffneten Zustand befindet. In der zweiten, oberen Position des Steckelements 18 befindet sich nicht mehr die Ausnehmung 22 sondern der unterhalb der Ausnehmung 22 angeordnete Abschnitt 23 des Steckelements 18 zwischen dem ersten Kontaktelement 3 und dem oberen Teil 21 des Federelements 19. Da das Steckelement 18 aus einem isolierenden Material besteht, wird die elektrische Verbindung zwischen dem Kontaktelement 3 und dem Federelement 19 und damit auch die elektrische Verbindung zwischen den beiden Kontaktelementen 3, 4 unterbrochen. Ein über zwei Leiter an den entsprechenden, mit den Kontaktelementen 3, 4 verbundenen Leiteranschlusselementen 5 angeschlossener Strom- oder Signalkreis ist dann ebenfalls unterbrochen.

In Fig. 5c ist darüber hinaus erkennbar, dass das Steckelement 18 das Federelement 19 in der zweiten Position entsprechend auslenkt, so dass es zwischen das erste Kontaktelement 3 und den oberen Teil 21 des Federelements 19 verbracht werden kann. In der zweiten Position des Trennelements 6 ragt auch das Steckelement 18 an der Oberseite 8 des Klemmengehäuses 2 aus der Öffnung 7 heraus, so dass ein Monteur einfach erkennen kann, ob ein angeschlossener Strom- oder Signalkreis unterbrochen ist oder nicht.
Fig. 6 zeigt eine Trennstelle mit einem Trennelement 6 und zwei Kontaktelementen 3, 4, bei der das Trennelement 6 ebenfalls als Steckelement 18 ausgebildet ist. Fig. 6a zeigt dabei die Trennstelle im geschlossenen Zustand, in dem sich das Steckelement 18 in der ersten Position befindet und die beiden Kontaktelemente 3, 4 über das Steckelement 18 elektrisch leitend miteinander verbunden sind, während in Fig. 6b und 6c das Steckelement 18 in der zweiten Position dargestellt ist, in der sich die Trennstelle im geöffneten Zustand befindet.

Bei dieser Ausgestaltung weist das Steckelement 18 einen ersten isolierenden Abschnitt 24 und einen zweiten elektrisch leitfähigen Abschnitt 25 auf. Der elektrisch leitfähige Abschnitt 25 ist dabei fest mit dem isolierenden Abschnitt 24 verbunden, so dass bei einer Verschiebung des Steckelements 18 beide Abschnitte ebenfalls verschoben werden. Der leitfähige Abschnitt 25 besteht aus einem länglichen flachen Federmaterial, das an den Enden umgebogen ist, so dass zwei federnde Abschnitte 26, 27 existieren. Die beiden federnden Abschnitte 26, 27 sind in Ihrem Abstand zueinander derart angepasst, dass sie zur Position der beiden Kontaktelemente 3, 4 korrespondieren. In der ersten Position sind die beiden federnden Abschnitte 26, 27 dabei mit den Kontaktelementen 3, 4 verbunden, so dass die beiden Kontaktelemente 3, 4 über den Abschnitt 25 des Steckelements 18 elektrisch miteinander verbunden sind.

Aus den Fig. 6b und 6c ist ersichtlich, dass in der zweiten Position des Steckelements 18 das untere Kontaktelement 4 nicht mehr von dem leitfähigen Abschnitt 25 kontaktiert wird. Bei dem dargestellten Ausführungsbeispiel kontaktiert in der zweiten Position des Steckelements 18 der untere federnde Abschnitt 27 nur noch das obere Kontaktelement 3, während der obere federnde Abschnitt 26 oberhalb des oberen Kontaktelements 3, ohne Kontakt zu diesem, angeordnet ist. Die beiden Kontaktelemente 3, 4 sind dabei nicht mehr über den leitfähigen Abschnitt 25 des Steckelements 18 miteinander verbunden.

Bei den Ausführungsbeispielen gemäß den Fig. 4 bis 6 sind die Kontaktelemente 3, 4 jeweils als Kontaktflächen ausgebildet, die auf einer Leiterplatte 28 angeodnet sind. Über die Leiterbahnen der insbesondere in Fig. 1 dargestellten Leiterplatte 28 erfolgt dabei auch die elektrische Verbindung zwischen den Leiteranschlusselementen 5 und den jeweils zugeordneten Kontaktelementen 3, 4, unabhängig davon, ob die Kontaktelemente 3, 4 als Kontakttulpen 16 oder als Kontaktflächen ausgebildet sind. Die Leiterplatte 28 kann dabei auch zur Aufnahme und zum Anschluss weiterer Bauelemente, beispielsweise von Sicherungen 29, dienen.

Allen in den Figuren dargestellten Ausführungsbeispielen ist gemeinsam, dass der für die Trennstelle benötigte Platzbedarf innerhalb des Klemmengehäuses 2 durch die erfindungsgemäße Anordnung und Ausgestaltung der Kontaktelemente 3, 4 sowie des Trennelements 6 deutlich reduziert ist. Der Platzbedarf für die in Fig. 1 dargestellten beiden Trennstellen beträgt bei der erfindungsgemäßen Trennklemme 1 weniger als 1/3 des Platzbedarfs, der bei aus der Praxis bekannten Trennklemmen 1 für zwei Trennstellen benötigt wird, die jeweils ein schwenkbar im Klemmengehäuse gelagertes Trennmesser aufweisen. Die Reduzierung ergibt sich dabei vor allem dadurch, dass der Platzbedarf für die beiden Trennstellen in Längserstreckung der Trennklemme 1 entsprechend verringert ist, während der Platzbedarf senkrecht zur Längserstreckung der Trennklemme 1 - sowohl hinsichtlich der Höhe als auch hinsichtlich der Breite - nahezu unverändert ist.

## Patentansprüche

1. Trennklemme (1), mit einem Klemmengehäuse (2), mit mindestens zwei elektrisch leitenden Kontaktelementen (3, 4), mit mindestens zwei Leiteranschlusselementen (5) zum Anschluss von elektrischen Leitern und mit mindestens einem im Klemmengehäuse (2) bewegbar angeordneten Trennelement (6), wobei das Trennelement (6) eine Längsachse (L) aufweist, wobei die beiden elektrisch leitenden Kontaktelemente (3, 4) in einer ersten Position des Trennelements (6) miteinander verbunden und in einer zweiten Position des Trennelements (6) voneinander getrennt sind, wobei die einander zugeordneten Leiteranschlusselemente (5), die in Richtung der Längserstreckung (E) der Trennklemme (1) hintereinander angeordnet sind, in der zweiten Position des Trennelements (6) voneinander getrennt sind, wobei die Kontaktelemente (3, 4) in Richtung der Längsachse (L) des Trennelements (6) hintereinander angeordnet sind, wobei das Trennelement (6) in Richtung seiner Längsachse (L) geradlinig, translatorisch bewegbar im Klemmengehäuse (2) angeordnet ist, wobei die Bewegungsrichtung (B) des Trennelements (6) von der Richtung der Längserstreckung (E) der Trennklemme (1) verschieden ist, wobei im Klemmengehäuse (2) eine Öffnung (7) zur Aufnahme des Trennelements (6) ausgebildet ist, und wobei das Trennelement (6) in der ersten Position innerhalb der Öffnung (7) angeordnet ist und in der zweiten Position teilweise an der Oberseite (8) des Klemmengehäuses (2) aus der Öffnung (7) heraustritt.

2. Trennklemme (1) nach Anspruch 1, **dadurch gekennzeichnet, dass** an dem Trennelement (6) ein Anschlag und im Klemmengehäuse (2) ein korrespondierender Gegenanschlag vorgesehen sind, die ein vollständiges Herausbewegen des Trennelements (6) aus dem Klemmengehäuse (2) verhindern.

3. Trennklemme (1) nach Anspruch 1 oder 2, **dadurch gekennzeichnet, dass** das Trennelement (6) als Schraubelement (10) ausgebildet ist, wobei das Schraubelement (10) einen ersten Abschnitt (11) und einen schraubenförmigen zweiten Abschnitt (12) mit einem Außengewinde (13) aufweist, und dass in der Öffnung (7) im Klemmengehäuse (2) ein zum Außengewinde (13) korrespondierendes Innengewinde (14) ausgebildet ist.

4. Trennklemme (1) nach Anspruch 3, **dadurch gekennzeichnet, dass** der erste Abschnitt (11) des Trennelements (6) aus einem elektrisch leitfähigen Material besteht und die Kontaktelemente (3, 4) in der ersten Position des Trennelements (6) elektrisch leitend miteinander verbindet.

5. Trennklemme (1) nach Anspruch 3 oder 4, **dadurch gekennzeichnet, dass** das Außengewinde (13) des schraubenförmigen zweiten Abschnitts (12) des Trennelements (6) und das korrespondierende Innengewinde (14) der Öffnung (7) im Klemmengehäuse (2) jeweils als Grobgewinde ausgebildet sind, wobei vorzugsweise maximal zwei Umdrehungen des Schraubelements (10) für das Verbringen des Schraubelements (10) aus der ersten Position in die zweite Position ausreichend ist.

6. Trennklemme (1) nach Anspruch 4 oder 5, **dadurch gekennzeichnet, dass** der erste Abschnitt (11) des Schraubelements (10) stiftförmig ausgebildet ist und dass die Kontaktelemente (3, 4) als Kontakttulpen (16) ausgebildet sind.

7. Trennklemme (1) nach Anspruch 3, **dadurch gekennzeichnet, dass** der erste Abschnitt (11) des Schraubelements (10) aus einem elektrisch isolierenden Material besteht und schaufelförmig oder winkelförmig ausgebildet ist, dass die Kontaktelemente (3, 4) in der ersten Position des Schraubelements (10) über ein Federelement (17) elektrisch leitend miteinander verbunden sind, während in der zweiten Position des Schraubelements (10) der ersten Abschnitt (11) des Schraubelements (10) zwischen mindestens einem der Kontaktelemente (3, 4) und dem Federelement (17) angeordnet ist, so dass die Kontaktelemente (3, 4) nicht elektrisch leitend miteinander verbunden sind.

8. Trennklemme (1) nach Anspruch 1 oder 2, **dadurch gekennzeichnet, dass** das Trennelement (6) als Steckelement (18) ausgebildet ist.

9. Trennklemme (1) nach Anspruch 8, **dadurch gekennzeichnet, dass** das Steckelement (18) aus einem elektrisch isolierenden Material besteht, dass die Kontaktelemente (3, 4) in der ersten Position des Steckelements (18) über ein Federelement (19) elektrisch leitend miteinander verbunden sind, während in der zweiten Position des Steckelements (18) zumindest ein Abschnitt (23) des Steckelements (18) zwischen mindestens einem Kontaktelement (3, 4) und dem Federelement (19) angeordnet ist, so dass die Kontaktelemente (3, 4) nicht elektrisch leitend miteinander verbunden sind.

10. Trennklemme (1) nach Anspruch 8, **dadurch gekennzeichnet, dass** das Steckelement (18) einen isolierenden, ersten Abschnitt (24) und einen elektrisch leitfähigen, zweiten Abschnitt (25) aufweist, dass der elektrisch leitfähige zweite Abschnitt (25) die beiden Kontaktelement (3, 4) in der ersten Position des Steckelements (18) elektrisch leitend miteinander verbindet, während in der zweiten Position des Steckelements (18) die Kontaktelemente (3, 4) nicht elektrisch leitend miteinander verbunden sind.

11. Trennklemme (1) nach einem der Ansprüche 8 bis 10, **dadurch gekennzeichnet, dass** zwischen dem Steckelement (18) und dem Klemmengehäuse (2) in der ersten Position des Steckelements (18) eine lösbare Rastverbindung ausgebildet ist.

## Claims

1. Electric terminal block (1), comprising a terminal housing (2), at least two electrically conductive contact elements (3, 4) with at least two conductor contact elements (5) for connecting electric conductors, and at least one separating element (6) arranged movably in the terminal housing (2), wherein the separating element (6) has a longitudinal axis (L), wherein the two electrically conductive contact elements (3, 4) are electrically connected in a first position of the separating element (6) and electrically disconnected in a second position of the separating element (6), wherein the conductor contact elements (5) assigned to each other, which are arranged consecutively in the direction of the longitudinal extension (E) of the separating element (1), are separated from one another in the second position of the separating element (6), wherein the contact elements (3, 4) are arranged consecutively in the direction of the longitudinal axis (L) of the separating element (6), wherein the separating element (6) is arranged in the terminal housing (2) in a manner that is movable in the direction of the longitudinal axis (L), wherein the direction of movement (B) of the separating element (6) is different from the direction of the longitudinal extension (E) of the terminal block (1), wherein an opening (7) is formed in the terminal housing (2) for receiving the separating element (6) and wherein the separating element (6) is arranged inside of the opening (7) in the first position and partially protrudes out of the opening (7) on an upper side (8) of the terminal housing (2) in the second position.

2. Electric terminal block (1) according to claim 1, **characterized in that** a stop is provided on the separating element (6) and a corresponding counter-stop is provided in the terminal housing (2), together, preventing the separating element (6) from completely exiting the terminal housing (2).

3. Electric terminal block (1) according to claim 1 or 2, **characterized in that** the separating element (6) is a screw element (10), wherein the screw element (10) has a first segment (11) and a screw-shaped second segment (12) with an external thread (13), and that an internal thread (14) corresponding to the external thread (13) is formed in the opening (7) of the terminal housing (1).

4. Electric terminal block (1) according to claim 3, **characterized in that** the first segment (11) of the separating element (6) is composed of an electrically conductive material and the contact elements (3, 4) are electrically conductively connected with each other in the first position of the separating element (6).

5. Electric terminal block (1) according to claim 3 or 4, **characterized in that** the external thread (13) of the screw-shaped second segment (12) of the separating element (6) and the corresponding internal thread (14) of the opening (7) in the terminal housing (2) are each formed as coarse threads, wherein no more than two turns of the screw element (10) are required to move the screw element (10) from the first position into the second position.

6. Electric terminal block (1) according to claim 4 or 5, **characterized in that** the first segment (11) of the screw element (10) is pin-shaped and that the contact elements (3, 4) are tulip contacts (16).

7. Electric terminal block (1) according to claim 3, **characterized in that** the first segment (11) of the screw element (10) is composed of an electrically insulating material and is shovel-shaped or angular, that the contact elements (3, 4) are, in the first position of the screw element (10), electrically conductively connected with each other via a spring element(17), while in the second position of the screw element (10), the first segment (11) of the screw element (10) is arranged between at least one of the contact elements (3, 4) and the spring element (17) so that the contact elements (3, 4) are not electrically conductively connected with each other.

8. Electric terminal block (1) according to claim 1 or 2, **characterized in that** the separating element (6) is a plug element (18).

9. Electric terminal block (1) according to claim 8, **characterized in that** the plug element (18) is composed of an electrically insulating material, that the contact elements (3, 4) are, in the first position of the plug element (18), electrically conductively connected with each other via a spring element (19), while in the second position of the plug element (18), at least one segment (23) of the plug element (18) is arranged between at least one contact element (3, 4) and the spring element (19), so that the contact elements (3, 4) are not electrically conductively connected with each other.

10. Electric terminal block (1) according to claim 8, **characterized in that** the plug element (18) has an insulating first segment (24) and an electrically conductive second segment (25), that the electrically conductive second segment (25) electrically conductively connects the two contact elements (3, 4) with each other in the first position of the plug element (18), while in the second position of the plug element (18), the contact elements (3, 4) are not electrically conductively connected with each other.

11. Electric terminal block (1) according to any one of claims 8 to 10, **characterized in that** a detachable latching connection is arranged between the plug element (18) and the terminal housing (2) in the first position of the plug element (18).

## Revendications

1. Borne de séparation (1), comportant un boîtier de borne (2), au moins deux éléments de contact électriquement conducteurs (3, 4), au moins deux éléments de raccordement de conducteurs (5) destinés à raccorder des conducteurs électriques et au moins un élément de séparation (6) disposé de manière mobile dans le boîtier de borne (2), dans laquelle l'élément de séparation (6) présente un axe longitudinal (L), dans laquelle les deux éléments de contact électriquement conducteurs (3, 4) sont reliés l'un à l'autre dans une première position de l'élément de séparation (6) et sont séparés l'un de l'autre dans une deuxième position de l'élément de séparation (6), dans laquelle les éléments de raccordement de conducteurs (5) associés les uns aux autres, qui sont disposés les uns derrière les autres dans la direction d'extension longitudinale (E) de la borne de séparation (1), sont séparés les uns des autres dans la deuxième position de l'élément de séparation (6), dans laquelle les éléments de contact (3, 4) sont disposés les uns derrière les autres dans la direction de l'axe longitudinal (L) de l'élément de séparation (6), dans laquelle l'élément de séparation (6) est disposé de manière mobile en translation en ligne droite dans la direction de son axe longitudinal (L) dans le boîtier de borne (2), dans laquelle la direction de déplacement (B) de l'élément de séparation (6) est différente de la direction d'extension longitudinale (E) de la borne de séparation (1), dans laquelle une ouverture (7) est ménagée dans le boîtier de borne (2) pour recevoir l'élément de séparation (6), et dans laquelle, dans la première position, l'élément de séparation (6) est disposé à l'intérieur de l'ouverture (7) et, dans la deuxième position, sort partiellement de l'ouverture (7) au niveau de la face supérieure (8) du boîtier de borne (2) .

2. Borne de séparation (1) selon la revendication 1, **caractérisée en ce qu'**il est prévu une butée sur l'élément de séparation (6) et une butée correspondante dans le boîtier de borne (2), lesquelles butées empêchent l'élément de séparation (6) de sortir totalement du boîtier de borne (2).

3. Borne de séparation (1) selon la revendication 1 ou 2, **caractérisée en ce que** l'élément de séparation (6) est réalisé sous la forme d'un élément à vis (10), dans laquelle l'élément à vis (10) comporte une première partie (11) et une deuxième partie (12) en forme de vis présentant un filetage extérieur (13), et **en ce qu'**un filetage intérieur (14) correspondant au filetage extérieur (13) est réalisé dans l'ouverture (7) du boîtier de borne (2).

4. Borne de séparation (1) selon la revendication 3, **caractérisée en ce que** la première partie (11) de l'élément de séparation (6) est constituée d'un matériau électriquement conducteur et, dans la première position de l'élément de séparation (6), relie l'un à l'autre de manière électriquement conductrice les éléments de contact (3, 4).

5. Borne de séparation (1) selon la revendication 3 ou 4, **caractérisée en ce que** le filetage extérieur (13) de la deuxième partie en forme de vis (12) de l'élément de séparation (6) et le filetage intérieur (14) correspondant de l'ouverture (7) ménagée dans le boîtier (2) sont respectivement réalisés sous la forme de filetages grossiers, dans laquelle, de préférence, un maximum de deux tours de l'élément à vis (10) suffit pour amener l'élément à vis (10) de la première position à la deuxième position.

6. Borne de séparation (1) selon la revendication 4 ou 5, **caractérisée en ce que** la première partie (11) de l'élément à vis (10) est réalisée sous la forme d'une broche et **en ce que** les éléments de contact (3, 4) sont réalisés sous la forme de tulipes de contact (16) .

7. Borne de séparation (1) selon la revendication 3, **caractérisée en ce que** la première partie (11) de l'élément à vis (10) est constituée d'un matériau électriquement isolant et est réalisée sous forme de lame ou sous une forme anguleuse, **en ce que**, dans la première position dans l'élément à vis (10), les éléments de contact (3, 4) sont reliés l'un à l'autre de manière électriquement conductrice par l'intermédiaire d'un élément à ressort (17), tandis que, dans la deuxième position de l'élément à vis (10), la première partie (11) de l'élément à vis (10) est disposée entre au moins l'un des éléments de contact (3, 4) et l'élément à ressort (17), de manière à ce que les éléments de contact (3, 4) ne soient pas reliés l'un à l'autre de manière électriquement conductrice.

8. Borne de séparation (1) selon la revendication 1 ou 2, **caractérisée en ce que** l'élément de séparation (6) est réalisé sous la forme d'un élément enfichable (18) .

9. Borne de séparation (1) selon la revendication 8, **caractérisée en ce que** l'élément enfichable (18) est constitué d'un matériau électriquement isolant, **en ce que**, dans la première position de l'élément enfichable (18), les éléments de contact (3, 4) sont reliés l'un à l'autre de manière électriquement conductrice par l'intermédiaire d'un élément à ressort (19), tandis que, dans la deuxième position de l'élément enfichable (18), au moins une partie (23) de l'élément enfichable (18) est disposée entre au moins un élément de contact (3, 4) et l'élément à ressort (19), de manière à ce que les éléments de contact (3, 4) ne soient pas reliés l'un à l'autre de manière électriquement conductrice.

10. Borne de séparation (1) selon la revendication 8, **caractérisée en ce que** l'élément enfichable (18) comporte une première partie isolante (24) et une deuxième partie électriquement conductrice (25), **en ce que**, dans la première position de l'élément d'enfichage (18), la deuxième partie électriquement conductrice (25) relie l'un à l'autre de manière électriquement conductrice les deux éléments de contact (3, 4),
tandis que, dans la deuxième position de l'élément enfichable (18), les éléments de contact (3, 4) ne sont pas reliés l'un à l'autre de manière électriquement conductrice.

11. Borne de séparation (1) selon l'une des revendications 8 à 10, **caractérisée en ce que**, dans la première position de l'élément enfichable (18), une connexion par encliquetage amovible est réalisée entre l'élément enfichable (18) et le boîtier de borne (2).
